# FASCICULE DE BREVET EUROPEEN

(11) **EP 0 041 905 B1**
(45) Date de publication et mention de la délivrance du brevet: **13.04.1983**
(21) Numéro de dépôt: 81420073.9
(22) Date de dépôt: 14.05.1981
(51) Int. Cl.: F21V 1/26

(54) **Procédé et dispositif pour la fixation par collage d'un matériau souple et imperméable sur une carcasse d'abat-jour**
Verfahren und Vorrichtung zur Befestigung durch Verklebung eines biegsamen und undurchlässigen Materials auf einem Lampenschirmgestell
Method of and device for adhesively securing a flexible and impervious material to a lampshade frame

(30) Priorité: 10.06.1980 FR 8013343
(43) Date de publication de la demande: 16.12.1981
(73) Titulaire: REDALUM, Société anonyme, 38160 Saint Marcellin (FR)
(72) Inventeur: David, Paul Michel, F-38160 Saint Marcellin (FR); Rey, Bernard Henri Etienne, F-38160 Saint Marcellin (FR)
(74) Mandataire: Maureau, Bernard

## Description

La présente invention se rapporte à un procédé pour la fixation par collage d'un matériau souple et imperméable sur une carcasse d'abat-jour, et elle a aussi pour objet plusieurs formes de réalisation d'un dispositif spécialement destiné à la préparation dudit matériau souple et imperméable, pour la mise en oeuvre de ce procédé de fixation par collage.

Cette invention concerne donc l'industrie des luminaires et, plus précisement, le domaine de la fabrication des lampes dont les abat-jour sont constitués par des matériaux souples synthétiques ou plastiques (sauf polyéthylène), supportés par une carcasse qui est formée par au moins un cercle inférieur et un cercle supérieur, reliés entre eux par un certain nombre d'armatures. Le terme "cercle" désigne ici un élément refermé sur lui-même, qui n'est pas nécessairement rond mais peut présenter une forme polygonale, et qui de plus n'est pas obligatoirement contenu dans un plan horizontal mais peut posséder une forme ondulée ou "en festons".

La principale difficulté rencontrée dans la confection de ce genre d'abat-jour consiste à tendre et fixer correctement sur la carcasse les matériaux souples utilisés. On connaît un procédé consistant à humidifier des matériaux dans de l'eau chaude, à les placer dans une étuve, à projeter de l'air chaud par ventilation avant ou pendant l'assemblage sur la carcasse pour les rendre plus souples et plus extensibles de façon à leur faire épouser plus facilement la forme de la carcasse. Les matériaux sont ensuite consus, agrafés ou collés avec une colle à solvant en roulant la matière autour du cercle inférieur et du cercle supérieur. Ce sont des opérations très longues et compliquées nécessitant une grande formation du personnel et consommant beaucoup d'énergie calorifique.

On connaît aussi, par le FR-A-2 367 983 et FR-A-2 404 798, au nom de la Demanderesse, un procédé permettant de tendre mécaniquement différents matériaux sur des carcasses d'abat-jour de formes très diverses, sans les humidifier à chaud ou à froid, sans les étuver, sans projection d'air chaud pulsé, avec une très grande rapidité d'exécution et de façon économique. Ce procédé remédie déjà aux inconvénients signalés précédemment, et il permet la fixation par collage de matériaux perméables sur les cercles de l'armature.

Un problème subsiste cependant, pour l'application de ce procédé, ou d'autres procédés du même genre, à la mise en tension suivie d'une fixation par collage dans le cas de matières souples synthétiques ou plastiques imperméables, ayant par exemple des décors constituant une imitation de peaux animales ou de vessie de porc. Le but de la présente invention est de fournir un procédé rendant la fixation de ces matériaux aussi aisée que pour des matériaux perméables.

A cet effet, l'invention a essentiellement pour objet un procédé pour la fixation par collage d'un matériau souple et imperméable sur une carcasse d'abat-jour, formée par au moins un cercle inférieur et un cercle supérieur, procédé dans lequel on réalise des perforations dans ledit matériau souple et imperméable, sur des zones correspondant aux parties de ce matériau à fixer sur les cercles de la carcasse, et on dépose, sur l'extérieur de ce matériau tendu sur la carcasse, une colle qui agit par capillarité à travers les perforations précédemment formées, pour fixer le matériau souple et imperméable sur chaque cercle de la carcasse.

Ce procédé est donc essentiellement caractérisé par la formation de perforations dans les zones de collage, afin de permettre la migration, par capillarité, d'une colle très fluide, par exemple une colle cyanoacrylate, déposée extérieurement après mise en tension du matériau sur la carcasse. Après collage, l'excédent du matériau, qui sert pour sa mise en tension, est coupé au ras des cercles inférieur et supérieur de la carcasse.

Outre sa simplicité et l'économie en résultant, ce procédé a pour avantage de permettre l'obtention d'une finition parfaite de l'abat-jour, après élimination de l'excédent du matériau comme indiqué ci-dessus, sans qu'il soit nécessaire, comme dans le cas des abat-jour cousus ou agrafés, de cacher la couture ou les agrafes par un ou plusieurs galons.

Suivant un premier mode de mise en oeuvre du procédé selon l'invention, le matériau souple et imperméable est mis en forme et tendu sur la carcasse d'abat-jour avant réalisation des perforations, et lesdites perforations sont formées sur le matériau mis en tension, en suivant les cercles de la carcasse.

Le dispositif pour la mise en oeuvre de ce procédé est constitué, de façon générale, par un outil ou un appareil à moteur muni de moyens permettant la réalisation de perforations rapprochées sur des zones du matériau souple et imperméable correspondant aux parties à fixer par collage sur les cercles de la carcasse d'abat-jour.

Ce dispositif peut être constitué, pour une mise en oeuvre manuelle du procédé, par un outil possédant un manche relié à une partie portant un axe, sur lequel est montée, libre en rotation, une roue munie, à sa périphérie, de moyens aptes à réaliser des perforations dans le matériau souple et imperméable. Cet outil peut ainsi être équipé, pour la réalisation des perforations:
-d'une simple roue dentée, ou
-d'une roue comportant, à sa périphérie, deux séries d'aiguilles dirigées radialement, ou encore
-d'une roue comportant une seule série d'aiguilles, ainsi qu'un épaulement de guidage.

Dans chaque cas, il suffit à l'opérateur de suivre avec la roue de l'outil les cercles de la carcasse, en appuyant sur l'extérieur du matériau tendu sur celle-ci, pour obtenir les perforations désirées.

Le procédé peut aussi être partiellement mécanisé, tout en conservant le même principe, en utilisant pour sa mise en oeuvre un appareil portatif avec un moteur apte à entraîner en rotation un support à la périphérie duquel sont montées, libres en rotation sur leurs axes, une série de roues dentées ou à aiguilles. Une variante de ce dispositif est un appareil portatif avec un moteur apte à entraîner en rotation une roue à vis, à filets multiples. Dans les deux cas, l'opérateur tient l'appareil par son moteur formant poignée, et il guide l'appareil de -manière à suivre les cercles de l'armature avec la ou les roues, afin de réaliser les perforations au moyen de cette ou de ces roues.

Suivant un second mode de mise en oeuvre du procédé selon l'invention, le matériau souple et imperméable est perforé avant sa mise en forme et en tension sur la carcasse d'abat-jour, les zones des perforations correspondent aux parties venant au contact ou à proximité des cercles de la carcasse, au moment de la mise en tension du matériau. On réalise ainsi une "pré- perforation" du matériau, avant de le mettre en place sur la carcasse. Avantageusement, les perforations sont dans ce cas réalisées en même temps que le découpage de panneau de matériau souple et imperméable correspondant à la totalité ou à une partie de l'abat-jour, de sorte qu'aucune étape de fabrication supplémentaire n'est nécessaire. Dans ce but, le dispositif pour la mise en oeuvre du procédé peut être constitué par un emporte-pièce, connu en soi pour le découpage de panneaux de matériau correspondant à la totalité ou à une partie de l'abat-jour, et muni d'éléments pourvus d'aiguilles qui réalisent les perforations simultanément au découpage d'un panneau de matériau.

L'invention englobe également tout abat-jour, constitué d'un matériau souple et imperméable et d'une carcasse formée par au moins un cercle inférieur et un cercle supérieur, reliés par des armatures, et réalisé, en ce qui concerne la fixation par collage du matériau sur lesdits cercles, par le procédé défini précédemment.

De toute façon, l'invention sera bien comprise à l'aide de la description qui suit, en référence au dessin schématique annexé représentant, à titre d'exemples non limitatifs, quelques formes de réalisation de ce dispositif pour la fixation par collage d'un matériau souple et imperméable sur une carcasse d'abat-jour, et illustrant le procédé mis en oeuvre par ce dispositif:

Figure 1 est une vue de dessus montrant une première forme de réalisation de ce dispositif, constituée par un outil à manche avec roue dentée;
Figure 2 est une vue de côté, avec coupe partielle suivant la ligne 2-2, du dispositif selon la figure 1;
Figure 3 illustre l'utilisation de l'outil représenté aux figures 1 et 2;
Figure 4 constitue un détail de la figure 3, et montre les perforations obtenues au moyen de l'outil des figures 1 et 2;
Figure 5 est une vue de dessus montrant une deuxième forme de réalisation du dispositif objet de l'invention, toujours constitué par un outil à manche, mais avec une roue à aiguilles;
Figure 6 est une vue de côté, avec coupe partielle suivant la ligne 6-6, du dispositif selon la figure 5;
Figure 7 est une vue en coupe transversale de la roue à aiguilles, suivant la ligne 7-7 de figure 6, illustrant une variante du dispositif considéré;
Figure 8 est une vue de détail du même genre que la figure 4, et montrant les perforations obtenues au moyen de l'outil de la figure 5;
Figure 9 est une vue similaire à figure 8, et montrant les perforations obtenues dans le cas de la variante de cet outil illustrée par la figure 7;
Figure 10 représente, vue de côté, une autre forme de réalisation du dispositif objet de l'invention, équipée d'un moteur et d'une série de roues dentées;
Figure 11 est une vue en coupe faite suivant la ligne 11-11 de figure 10, c'est-à-dire passant par la série de roues dentées;
Figure 12 représente partiellement, et en perspective, une autre forme de réalisation du dispositif objet de l'invention, équipée d'un moteur et d'une roue à vis;
Figure 13 est une vue de détail, analogue aux figures 4, 8 et 9, et montrant les perforations obtenues au moyen du dispositif de la figure 12;
Figure 14 représente encore une autre forme de réalisation du dispositif objet de l'invention, avec roues dentées, vue de côté en cours d'utilisation;
Figure 15 est une vue de détail, analogue aux figures 4, 8, 9 et 13, et montrant les perforations obtenues au moyen du dispositif de la figure 14;
Figure 16 est une vue de face représentant une dernière forme de réalisation du dispositif objet de l'invention, comprenant un emporte-pièce complété par des rangées d'aiguilles;
Figure 17 est une vue en coupe transversale, suivant la ligne 17-17, du dispositif de la figure 16;
Figure 18 représente, vue de face, un panneau d'abat-jour découpé et perforé au moyen du dispositif selon les figures 16 et 17.

Dans une première forme de réalisation représentée aux figures 1 et 2, le dispositif selon l'invention est constitué par un outil désigné dans son ensemble par la référence 1, possédant un manche 2 prolongé par une tige 3, à l'extrémité de laquelle une partie en forme de chape 4 porte un axe 5, sur lequel est montée, libre en rotation, une roue dentée 6. Les extrémités des deux branches de la partie 4 sont arrondies, pour ne pas blesser les différents matériaux. La roue dentée 6 est réalisée de préférence en acier trempé, avec une denture particulièrement tranchante.

Comme le montre la figure 3, l'outil 1 est utilisé pour la fixation d'un matériau 7, souple et imperméable, sur une carcasse d'abat-jour formée par un cercle inférieur 8 et un cercle supérieur 9, reliés entre eux par un certain nombre d'armatures 10. Le matériau 7 est tendu sur cette carcasse, par exemple au moyen d'une courroie 11 qui bloque, dans la gorge d'une poulie 12, un excédent de ce matériau, dépassant au-delà du cercle inférieur 8.

L'opérateur déplace l'outil 1 en suivant les cercles de la carcasse, par exemple comme l'illustre la figure 3 en suivant la forme "en festons" du cercle inférieur 8, ceci en appuyant sur la face extérieure du matériau 7 et en donnant à l'outil 1 un mouvement de va-et-vient suivant la flèche 13. On obtient ainsi, par l'action de la roue dentée 6, des perforations 14 du matériau 7, le long du cercle inférieur 8, ce que montre la figure 4, lesdites perforations 14 ayant la forme de fentes.

Dans une deuxième forme de réalisation, représentée aux figures 5 et 6, le dispositif est encore constitué par un outil l' possédant un manche 2 prolongé par une tige 3, à l'extrémité de laquelle une partie en forme de chape 4 porte un axe 5, sur lequel est montée, libre en rotation, une roue 6'. Comme précédemment, les extrémités des deux branches de la partie 4 sont arrondies, pour ne pas blesser les différents matériaux. La roue 6' comporte ici à sa périphérie deux séries d'aiguilles 15 en acier trempé, dirigées radialement, et espacées d'une distance correspondant à la largeur du fil de fer ou autre constituant le cercle inférieur 8 de la carcasse.

La figure 7 montre une variante, dans laquelle la roue 6" ne comporte qu'une seule série d'aiguilles 15', la seconde série d'aiguilles étant remplacée par un épaulement 16.

L'utilisation de l'outil 1' selon les figures 5 et 6 est similaire à celle de l'outil 1 illustrée par la figure 3, et elle permet d'obtenir, sur le matériau 7, le long des cercles inférieur 8 et supérieur 9 de la carcasse, des perforations 17, telles que représentées sur la figure 8, réalisées par les aiguilles 15 et se présentant sous la forme de deux rangées de petits trous parallèles. Dans le cas de l'utilisation d'un outil avec une roue 6" selon la figure 7, on obtient une rangée unique de perforations 17' en forme de petits trous, comme le montre la figure 9, l'épaulement 16 permettant d'assurer un bon guidage de la roue 6" le long des cercles de la carcasse.

Dans une troisième forme de réalisation, représentée aux figures 10 et 11, le dispositif comprend un moteur électrique ou pneumatique 18, formant poignée et relié à un étrier 19 servant de palier à un axe 20, accouplé au moteur 18. L'axe 20 supporte deux disques parallèles 21, reliés à leur périphérie par une série d'axes 22, sur chacun desquels est montée, libre en rotation, une roue dentée 23. Le dispositif comprend ainsi une série de roues dentées 23, identiques à la roue dentée unique de l'outil selon les figures 1 et 2; dans une variante non représentée, les deux disques 21 peuvent également supporter une série de roues à aiguilles, identiques à la roue unique de l'outil selon les figures 5 à 7. En outre, l'étrier 19 porte, dans le prolongement de l'axe 20 et à l'opposé du moteur 18, une boule 24 servant de poignée.

Pour utiliser le dispositif selon les figures 10 et 11, il suffit à l'opérateur de saisir, par exemple de la main droite, le moteur 18 servant de première poignée, et de la main gauche la boule 24 constituant une seconde poignée. La tenue de ce dispositif à deux mains permet à la fois d'assurer le guidage des disques 21 le long des cercles de l'armature, et d'exercer un certain effort pour réaliser la perforation du matériau, le résultat obtenu étant du même genre que celui représenté à la figure 4 ou à la figure 8.

Une quatrième forme de réalisation, représentée à la figure 12, comprend encore un moteur électrique ou pneumatique 18¹, entraînant un axe 20'. Cet axe 20' porte, ici, une roue à vis 25, à filets multiples, par exemple au nombre de trois ou quatre. Cette roue 25 est réalisée en acier trempé, sa denture étant particulièrement tranchante. Au cours de son utilisation, ce disposition doit être tenu de telle manière que sa ligne d'axe soit dans le prolongement du cercle de la carcasse. Les perforations obtenues 26 ont la forme de fentes inclinées, comme le montre la figure 13.

Dans une cinquième forme de réalisation, représentée à la figure 14, le dispositif comprend essentiellement deux bras 27 et 28, articulés sur un axe de pivotement 29. L'extrémité des bras 27 et 28 se termine en forme de chape, comme indiqué respectivement en 30 et 31, et porte une roue dentée montée libre en rotation, respectivement 32 et 33, réalisée en acier trempé avec une denture particulièrement tranchante. En cours d'utilisation, la carcasse d'abat-jour est positionnée avec son axe 34 parallèle à l'axe de pivotement 29 des bras 27 et 28, les deux cercles 8 et 9 se trouvant en regard des roues dentées respectives 32 et 33. Pour le cercle inférieur 8 ayant une forme en festons ou ondulée, la largeur de la roue dentée correspondante 32 est prévue supérieure à la hauteur maximale des ondulations dudit cercle. Les deux roues dentées 32 et 33 reposent sur l'abat-jour en exerçant une certaine pression nécessaire à la pénétration des dentures dans le matériau 7, et la perforation de ce matériau 7 tout au long des cercles 8 et 9 de la carcasse est obtenue par la rotation, commandée manuellement ou mécaniquement, de l'abat-jour autour de son axe 34. La figure 15 montre le dessin des perforations obtenues, en forme de fentes toutes parallèles.

Les cinq formes de réalisation décrites jusqu'ici, en référence aux figures 1 à 15, permettent la perforation d'un matériau 7, souple et imperméable, déjà tendu sur une carcasse d'abat-jour, de toute forme ou dimension, pour la production de petites ou moyennes séries. Après exécution de la perforation, la fixation du matériau 7 sur les cercles inférieur 8 et supérieur 9 (voir figure 3) est de préférence assurée par le dépôt d'une colle cyanoacrylate, très fluide, qui agit par capillarité à travers ce matériau 7, et permet de réaliser en quelques secondes la fixation du matériau 7 sur la carcasse, laquelle est réalisée soit en métal recouvert ou non d'une peinture plastique, d'une laque ou d'une peinture époxy, soit entièrement en matière plastique. Enfin, l'excédent du matériau 7 est détaché, au ras du cercle inférieur 8 et du cercle supérieur 9 sur lesquels vient d'être effectué le collage, à l'aide d'un outil tranchant.

Pour la production de séries importantes, le procédé selon l'invention peut être mis en oeuvre différemment, par une sixième forme de réalisation du dispositif, représentée aux figures 16 et 17. Le dispositif comprend dans ce cas un emporte-pièce classique 35, en forme de cadre à bords tranchants incurvés, permettant de découper un panneau de matériau 7'(voir figure 18) correspondant à la totalité ou à une partie d'un abat-jour, la forme et la dimension du panneau 7' étant bien entendu définies en fonction de l'abat-jour à réaliser. Selon l'invention, le cadre 35 porte deux barreaux 36 et 37, qui relient deux de ses côtés opposés, et qui eux- mêmes portent chacun plusieurs rangées d'aiguilles, respectivement 38 et 39, toutes ces aiguilles ayant leurs pointes tournées du même côté que les bords tranchants du cadre 35.

Comme le montre la figure 18, au moment de la découpe du panneau 7', les rangées d'aiguilles 38 et 39 réalisent simultanément sur ce panneau 7', deux zones de perforations, respectivement 40 et 41, dont la position doit correspondre à l'emplacement des cercles inférieur et supérieur de la carcasse.

Comme il va de soi, et comme il résulte déjà ce ce qui précède, l'invention ne se limite pas aux seules formes de réalisation de ce dispositif pour la fixation par collage d'un matériau souple et imperméable sur une carcasse d'abat-jour qui ont été décrites ci-dessus, à titre d'exemples; elle en embrasse, au contraire, toutes les variantes destinées à la mise en oeuvre du même procédé, permettant la confection d'abat-jour de toutes formes et de toutes dimensions.

## Revendications

1. Procédé pour la fixation par collage d'un matériau souple et imperméable (7, 7') sur une carcasse d'abat-jour, formée par au moins un cercle inférieur (8) et un cercle supérieur (9), reliés par des armatures (10), caractérisé en ce que l'on réalise des perforations (14, 17, 17', 26, 40, 41) dans ledit matériau souple et imperméable (7, 7') sur des zones correspondant aux parties de ce matériau (7, 7') à fixer sur les cercles (8, 9) de la carcasse, et en ce que l'on dépose, sur l'extérieur de ce matériau (7, 7') tendu sur la carcasse, une colle qui agit par capillarité, à travers les perforations (14, 17, 17', 26, 40, 41) précédemment formées, pour fixer le matériau souple et imperméable (7, 7') sur chaque cercle (8, 9) de la carcasse.

2. Procédé selon la revendication 1, caractérisé en ce que le matériau souple et imperméable (7) est mis en forme et tendu sur la carcasse d'abat-jour avant réalisation des perforations (14, 17, 17', 26), et en ce que lesdites perforations sont formées sur le matériau (7) mis en tension, en suivant les cercles (8, 9) de la carcasse.

3. Procédé selon la revendication 1, caractérisé en ce que le matériau souple et imperméable (7') est perforé avant sa mise en forme et en tension sur la carcasse d'abat-jour, les zones des perforations (40, 41) correspondant aux parties venant au contact ou à proximité des cercles (8, 9) de la carcasse, au moment de la mise en tension du matériau (7').

4. Procédé selon la revendication 3, caractérisé en ce que les perforations (40, 41) sont réalisées en même temps que le découpage de panneaux de matériau souple et imperméable (7') correspondant à la totalité ou à une partie de l'abat-jour.

5. Dispositif destiné à la mise en oeuvre du procédé selon la revendication 1, caractérisé en ce qu'il est constitué par un outil (1, 1', 35) ou un appareil à moteur (18, 18') muni de moyens (6, 6', 6", 23, 25, 32, 33, 38, 39) permettant la réalisation de perforations rapprochées sur des zones du matériau souple et imperméable (7, 7') correspondant aux parties à fixer par collage sur les cercles (8, 9) de la carcasse d'abat-jour.

6. Dispositif selon la revendication 5, caractérisé en ce qu'il est constitué par un outil (1, 1') possédant un manche (2) relié à une partie (4) portant un axe (5), sur lequel est montée, libre en rotation, une roue (6, 6', 6") munie, à sa périphérie, de moyens aptes à réaliser des perforations (14, 17, 17') dans le matériau souple et imperméable (7).

7. Dispositif selon la revendication 6, caractérisé en ce que l'outil (1) est équipé d'une roue dentée (6), pour la réalisation des perforations . (14).

8. Dispositif selon la revendication 6, caractérisé en ce que l'outil (1') est équipé d'une roue (6') comportant, à sa périphérie, deux séries d'aiguilles (15) dirigées radialement.

9. Dispositif selon la revendication 6, caractérisé en ce que l'outil (1 ) est équipé d'une roue (6") comportant une seule série d'aiguilles (15'), ainsi qu'un épaulement de guidage (16).

10. Dispositif selon l'une quelconque des revendications 6 à 9, caractérisé en ce que la partie (4) de l'outil (1, 1'), portant l'axe (5) sur lequel est montée la roue (6, 6', 6"), est en forme de chape, les extrémités de ses deux branches étant arrondies.

11. Dispositif selon la revendication 5, caractérisé en ce qu'il est constitué par un appareil portatif avec un moteur (18) apte à entraîner en rotation un support (21) à la périphérie duquel sont montées, libres en rotation sur leurs axes (22), une série de roues (23) dentées ou à aiguilles.

12. Dispositif selon la revendication 11, caractérisé en ce qu'il comprend en outre, du côté de la série de roues (23) opposé au moteur (18) servant de première poignée, une boule (24) servant de seconde poignée.

13. Dispositif selon la revendication 5, caractérisé en ce qu'il est constitué par un appareil portatif avec un moteur (18') apte à entraîner en rotation une roue à vis (25), à filets multiples.

14. Dispositif selon la revendication 5, caractérisé en ce qu'il comprend deux bras (27, 28) articulés sur un axe (29) et portant chacun une roue dentée (32, 33) montée libre en rotation et apte à reposer sur l'abat-jour en exerçant une pression, la perforation du matériau souple et imperméable (7) le long des cercles (8, 9) de la carcasse étant obtenue par la rotation de l'abat-jour autour de son axe (34), parallèle à l'axe de pivotement (29) des bras précités (27, 28).

15. Dispositif selon la revendication 5, caractérisé en ce qu'il est constitué par un emporte-pièce (35), connu en soi pour le découpage de panneaux de matériau (7') correspondant à la totalité ou à une partie de l'abat-jour, et muni d'éléments (36, 37) pourvus d'aiguilles (38, 39) qui réalisent les perforations (40, 41) simultanément au découpage d'un panneau de matériau (7').

16. Abat-jour constitué d'un matériau souple et imperméable (7, 7') et d'une carcasse formée par au moins un cercle inférieur (8) et un cercle supérieur (9) reliés par des armatures (10), caractérisé en ce qu'il est réalisé, en ce qui concerne la fixation par collage du matériau (7, 7') sur lesdits cercles (8, 9), par le procédé selon l'une quelconque des revendications 1 à 4.

## Claims

1. Method for adhesively securing a flexible and impervious material (7, 7') to a lampshade frame, formed by at least a lower circle (8) and an upper circle (9) connected by reinforcements (10), characterised in that perforations (14, 17, 17', 26, 40, 41 ) are made in the said flexible and impervious material (7, 7') in areas corresponding to the parts of this material (7, 7') to be fixed to the circles (8, 9) of the frame and in that one spreads on the outside of this material (7, 7') stretched over the frame, an adhesive which acts by capillarity, through the perforations (14, 17, 17', 26,40,41) previously formed, in order to fix the flexible and impervious material (7, 7') on each circle (8, 9) of the frame.

2. Method according to claim 1, characterised in that the flexible and impervious material (7) is shaped and stretched over the lampshade frame before the perforations (14, 17, 17', 26) are produced and in that said perforations are formed on the material (7) under tension, following the circles (8, 9) of the frame.

3. Method according to claim 1, characterised in that the flexible and impervious material (7') is perforated before it is shaped and placed under tension on the lampshade frame, the areas of the perforations (40, 41) corresponding to the parts coming into contact or into the vicinity of the circles (8, 9) of the frame, at the time of tensioning of the material (7').

4. Method according to claim 3, characterised in that the perforations (40, 41) are produced at the same time as the cutting-out of the panels of flexible and impervious material (7') corresponding to all or part of the lampshade.

5. Device intended for carrying out the method according to claim 1, characterised in that it is constituted by a tool (1, 1', 35) or an apparatus comprising a motor (18, 18') provided by means (6, 6', 6", 23, 25, 32, 33, 38, 39) making it possible to produce perforations very close to each other in areas of the flexible and impervious material (7, 7') corresponding to the parts to be adhesively secured to the circles (8, 9) of the lampshade frame.

6. Device according to claim 5, characterised in that it is constituted by a tool (1, 1') comprising a handle (2) connected to a part (4) supporting a spindle (5), on which a wheel (6, 6', 6") is mounted to rotate freely and which is provided on its periphery with means able to produce perforations (14, 17, 17') in the flexible and impervious material (7).

7. Device according to claim 6, characterised in that the tool (1) is equipped with a toothed wheel (6), for producing perforations (14).

8. Device according to claim 6, characterised in that the tool (1') is equipped with a wheel (6') comprising on its periphery two series of needles (15) directed radially.

9. Device according to claim 6, characterised in that the tool (1) is equipped with a wheel (6") comprising a single series of needles (15'), as well as a guide shoulder (16).

10. Device according to one of claims 6 to 9, characterised in that the part (4) of the tool (1, 1') supporting the spindle (5) on which the wheel (6, 6', 6") is mounted, is in the form of a clevis, the ends of its two sides being rounded.

11. Device according to claim 5, characterised in that it is constituted by a portable apparatus with a motor (18) able to provide the rotary drive for a support (21), mounted on the periphery of which is a series of toothed wheels (23) or wheels comprising needles, which are free to rotate on their spindles (22).

12. Device according to claim 11, characterised in that it also comprises, on the side of the series of wheels (23) remote from the motor (18) serving as a first handle, a ball (24) serving as a second handle.

13. Device according to claim 5, characterised in that it is constituted by a portable apparatus with a motor (18') able to provide the rotary drive for a wheel comprising a screw (25), with multiple threads.

14. Device according to claim 5, characterised in that it comprises two arms (27, 28) pivoted on an axis (29) and each supporting a toothed wheel (32, 33) mounted to rotate freely and able to rest on the lampshade thus exerting pressure, the perforation of the flexible and impervious material (7) along the circles (8, 9) of the frame being obtained by the rotation of the lampshade about its axis (34), parallel to the pivot axis (29) of the said arms (27, 28).

15. Device according to claim 5, characterised in that it is constituted by a punch (35), known per se for cutting-out panels of material (7') corresponding to all or part of the lampshade and provided with members (36, 37) provided with needles (38, 39) which produce the perforations (40, 41) at the same time as the cutting-out of a panel of material (7').

16. Lampshade constituted by a flexible and impervious material (7, 7') and a frame formed by at least one lower circle (8) and an upper circle (9) connected by reinforcements (10), characterised in that it is produced, as regards the securing of the material (7, 7') by adhesion to said circles (8, 9), by the method according to one of claims 1 to 4.

## Patentansprüche

1. Verfahren zur Befestigung durch Verkleben eines biegsamen und undurchlässigen Materiales (7, 7') auf einem Lampenschirmgestell, gebildet aus mindestens einem unteren Ring (8) und einem oberen Ring (9), die durch Stützstreben (10) miteinander verbunden sind, dadurch gekennzeichnet, daß man Perforationen (14, 17, 17', 26, 40, 41) in dem genannten biegsamen und undurchlässigen Material (7, 7') in Zonen entsprechend Abschnitten dieses Materiales (7, 7'), die auf den Ringen (8, 9) des Gestelles zu befestigen sind, erzeugt und daß man auf der Außenseite dieses auf dem Gestell gespannten Materiales (7, 7') einen Leim aufträgt, der durch Kapillarität durch die zuvor gebildeten Perforationen (14, 17, 17', 26, 40, 41) hindurchwirkt, um das biegsame und undurchlässige Material (7, 7') auf jedem Ring (8, 9) des Gestelles zu befestigen.

2. Verfahren nach Anspruch 1, dadurch gekennzeichnet, daß das biegsame und undurchlässige Material (7) auf dem Lampenschirmgestell in Form gebracht und gespannt wird, bevor Perforationen (14, 17, 17', 26) erzeugt werden und daß man die genannten Perforationen in dem gespannten Material (7) erzeugt, indem man den Ringen (8, 9) des Gestelles folgt.

3. Verfahren nach Anspruch 1, dadurch gekennzeichnet, daß das biegsame und undurchlässige Material (7') vor seiner Formung und Spannung auf dem Lampenschirmgestell perforiert wird, wobei die Perforationszonen (40, 41) den Abschnitten entsprechen, die im Augenblick der Spannung des Materiales (7') mit den Ringen (8, 9) des Gestelles in Kontakt oder in Nachbarschaft kommen.

4. Verfahren nach Anspruch 3, dadurch gekennzeichnet, daß die Perforationen (40, 41) zu gleicher Zeit wie das Zuschneiden der Zuschnitte des biegsamen und undurchlässigen Materiales (7') entsprechend der Gesamtheit oder eines Teiles des Lampenschirmes erzeugt werden.

5. Vorrichtung für die Durchführung des Verfahrens nach Anspruch 1, dadurch gekennzeichnet, daß es durch ein Werkzeug (1, 1', 35) oder ein mit einem Motor (18, 18') versehenes Gerät gebildet ist und mit Mitteln (6, 6', 6", 23, 25, 32, 33, 38, 39) für die Erzeugung aneinander angenäherter Perforationen in Zonen des biegsamen und undurchlässigen Materiales (7, 7') entsprechend den durch Verkleben auf den Ringen (8, 9) des Lampenschirmgestelles zu befestigenden Materialabschnitten versehen ist.

6. Vorrichtung nach Anspruch 5, dadurch gekennzeichnet, daß sie aus einem Werkzeug (1, 1') mit einem Griffstiel (2) gebildet ist, der mit einem eine Achse (5) tragenden Abschnitt (4) verbunden ist, auf der frei drehbar ein Rad (6, 6', 6") gelagert ist, das an seinem Umfang mit Mitteln zur Erzeugung von Perforationen (14, 17, 17') in dem biegsamen und undurchlässigen Material versehen ist.

7. Vorrichtung nach Anspruch 6, dadurch gekennzeichnet, daß das Werkzeug (1) mit einem verzahnten Rad (6) für die Erzeugung von Perforationen (14) versehen ist.

8. Vorrichtung nach Anspruch 6, dadurch gekennzeichnet, daß das Werkzeug (1') mit einem Rad (6') versehen ist, das an seinem Umfang zwei Reihen von radial abstehenden Nadeln (15) aufweist.

9. Vorrichtung nach Anspruch 6, dadurch gekennzeichnet, daß das Werkzeug (1') ein Rad (6") aufweist, das ein einzige Reihe von Nadeln (15') sowie eine Führungsschulter (16) hat.

10. Vorrichtung nach einem der Ansprüche 6-9, dadurch gekennzeichnet, daß der Abschnitt (4) des Werkzeuges (1, 1'), der die Achse (5) trägt, auf der das Rad (6, 6',6") gelagert ist, gabelförmig ist, wobei die Enden der Gabelarme abgerundet sind.

11. Vorrichtung nach Anspruch 5, dadurch gekennzeichnet, daß sie aus einem tragbaren Gerät mit einem Motor (18) gebildet ist, mit dem ein Support (21) rotierend antreibbar ist, an dessen Umfang frei drehbar auf ihren Achsen (22) eine Reihe von verzahnten oder mit Nadeln versehenen Rädern (23) gelargert sind.

12. Vorrichtung nach Anspruch 11, dadurch gekennzeichnet, daß sie auf der Seite der Reihe von Rädern (23), die dem als einen ersten Handgriff dienenden Motor (18) entgegengesetzt liegt, eine Kugel (24), die als zweiter Handgriff dient, aufweist.

13. Vorrichtung nach Anspruch 5, dadurch gekennzeichnet, daß sie durch ein tragbares Gerät mit einem Motor (18') gebildet ist, mit dem ein Schraubenrad (25) mit Mehrfachgewinde rotierend antreibbar ist.

14. Vorrichtung nach Anspruch 5, dadurch gekennzeichnet, daß sie zwei um eine Achse (29) schwenkbare Arme (27, 28) aufweist, die jeder ein frei drehbar gelagertes verzahntes Rad (32, 33) tragen, die unter Druckausübung auf dem Lampenschirm abstützbar sind, wobei die Perforation des biegsamen und undurchlässigen Materiales (7) längs der Ringe (8, 9) des Gestelles durch die Drehung des Lampenschirmes um seine Längsachse (34) erfolgt, die parallel zur Schwenkachse (29) der genannten Arme (27, 28) angeordnet ist.

15. Vorrichtung nach Anspruch 5, dadurch gekennzeichnet, daß sie aus einer für das Zuschneiden von Materialzuschnitten (7') entsprechend der Gesamtheit oder eines Abschnittes eines Lampenschirmes bekannten Stanzer (35) gebildet ist, die mit Nadeln (38, 39) versehene Elemente (36, 37) aufweist, die die Perforationen (40, 41) zeitgleich mit dem Zuschneiden des Materialzuschnittes (7') erzeugen.

16. Lampenschirm, gebildet aus einem biegsamen und undurchlässigen Material (7, 7') und einem Gestell aus mindestens einem unteren Ring (8) und einem oberen Ring (9), die durch Stützstreben (10) miteinander verbunden sind, dadurch gekennzeichnet, daß er, was die Befestigung durch Verkleben des Materiales (7, 6') auf den genannten Ringen (8, 9) betrifft, durch das Verfahren nach einem der Ansprüche 1-4 hergestellt ist.
